# EUROPÄISCHE PATENTSCHRIFT

(11) **EP 1 218 243 B1**
(45) Veröffentlichungstag und Bekanntmachung des Hinweises auf die Patenterteilung: **23.07.2003**
(21) Anmeldenummer: 00972603.5
(22) Anmeldetag: 27.09.2000
(51) Int. Cl.: B65B 7/28

(54) **VORRICHTUNG ZUM ÜBERFÜHREN VON MEMBRANEN IN EIN KONTINUIERLICH BETREIBBARES SIEGELKARUSSELL ZUM HEISSSIEGELN VON DOSENFÖRMIGEN VERPACKUNGEN**
DEVICE FOR TRANSFERRING MEMBRANES INTO A CONTINUOUSLY OPERABLE SEALING CARROUSEL FOR HEAT SEALING CAN-SHAPED PACKAGING MATERIALS
DISPOSITIF POUR LE TRANSPORT DE MEMBRANES DANS UN CARROUSEL DE SCELLAGE FONCTIONNANT EN CONTINU POUR LE THERMOSCELLAGE D'EMBALLAGES EN FORME DE BOITES

(30) Priorität: 30.09.1999 DE 29917251 U
(43) Veröffentlichungstag der Anmeldung: 03.07.2002
(73) Patentinhaber: Gebrüder Leonhardt GmbH & Co. KG, 08280 Aue (DE)
(72) Erfinder: BEYRICH, Karlheinz, 08280 Aue (DE); ENDERLEIN, Lutz, 08289 Schneeberg (DE); GOLDHAHN, Arndt, 08280 Aue (DE); KLIMMT, Uwe, 08312 Lauter (DE)
(74) Vertreter: Thoss, Eberhard
(86) Internationale Anmeldenummer: DE0003445
(87) Internationale Veröffentlichungsnummer: WO01023259

(56) Entgegenhaltungen:
- EP-A- 0 579 531

## Beschreibung

Die Erfindung betrifft eine Vorrichtung zum Überführen von Membranen in ein kontinuierlich betreibbares Siegelkarussell zum Heißsiegeln von dosenförmigen Verpackungen, wobei dem Siegelkarussell eine drehbare Übergabestation vorgeschaltet ist.
Diese dosenförmigen Behältnisse können Trockenprodukte oder pulverförmiges Material beinhalten.

Aus der DE 41 19 656 A1 ist eine Einrichtung für die Zuführung von Einsetzteilen in eine Fertigungsstation mit einem kontinuierlich bewegbaren Werkstückträger bekannt. Im kontinuierlich bewegbaren Werkstückträger werden beabstandet Dosenteile befördert, die beispielsweise mit einem Dosenboden oder Einsetzteil bestückt werden sollen.
Dabei werden ausgehend von einer Speicherstation für Dosenböden die vorgefertigten Böden einer Zuführeinrichtung übergeben, die aus einem stationären Teil und aus einem verschwenkbar beweglichen Teil besteht, der mittels eines im Pendelgang verschwenkbaren sogenannten Werkzeugträgers und über einen ebenfalls verschwenkbar gelagerten Mitnehmer vorgefertigte Dosenböden übernimmt und kontinuierlich auf die Dosen aufsetzt.

Hierbei wird zwar grundlegend davon ausgegangen, daß die Einsetzteile/Dosenböden/Deckel aus relativ stabilen Materialien bestehen. Andererseits können aber auch instabile Einsetzteile, wie flexible Folienzuschnitte, die während der Übergabe und während des Einsetzens exakt gehalten sein müssen, in eine Fertigungsstation eingebracht und dort in Werkstücke eingesetzt werden.

Ein Nachteil dieser Art einer Zuführung von Einsetzteilen in eine kontinuierlich betriebene Fertigungsstation besteht darin, daß von einer Speicherstation für Einsetzteile ausgegangen wird, die je nach Fassungsvermögen einen Auffüllvorgang mit Einsetzteilen erfordert.

Ein weiterer Nachteil besteht in der erforderlichen zeitweisen Koppelung zwischen der Übergabevorrichtung von Einsetzteilen mit dem Werkzeugträger. Sowohl diese Übergabevorrichtung als auch der Werkzeugträger erfordern je eine Rückstellbewegung in die Ausgangsstellung, um eine Neubestückung mit Einsetzteilen zu gewährleisten.
Während also in der Fertigungsstation, die auch ein runder Werkstücktisch sein kann, der Werkstücktisch kontinuierlich bewegt wird, muß der Werkzeugträger, der die Einsetzteile auf den Werkstückträger abgelegt hat, immer erneut eine gegenläufige Bewegung in seine Ausgangsstellung vollziehen.

Die Einsetzteile aus der Speicherstation in die Übergabevorrichtung aufnehmen verlangt eine Ausgangsstellung und auch die Übergabe der Einsetzteile in die Werkzeugstation verlangt eine Ausgangsstellung, wobei bei Übergabe der Einsetzteile von der Werkzeugstation in die Werkstückstation eine zeitweise Kopplung beider Stationen erforderlich wird. Danach ist mit der Übergabe von Einsetzteilen in die Werkstückstation eine Abkopplung der Werkzeugstation mit einer Rückstellbewegung obligatorisch.

Diese diskontinuierlichen Kopplungs-, Abkopplungsund Vor- bzw. Rückstellbewegungen von Übergabevorrichtung und Werkzeugstation schafft gegenläufige Pendelbewegungen, die keine allzugroße Geschwindigkeit der betriebenen Fertigungsstation zulassen.

Weiterhin ist nach DE 295 17 440 U1 eine Vorrichtung zum Heißsiegeln von dosenförmigen Verpackungen bekannt. In einem Siegelkarussell sind Aufnahmetaschen zur Auf- und Mitnahme von Dosenkörpern angeordnet, wobei am Karussell seitlich ein Magazin für eine Anzahl von versieglungsfähigen Kartonböden vorgesehen ist, aus dem über eine von unten wirkende Absaugeinrichtung die Kartonböden auf eine drehbare Übergabestation gebracht werden, welche dann die vereinzelten Kartonböden kontinuierlich auf den Formring des Siegelkarussells überführt.

Pendel- oder Rückstellbewegungen treten hier zwar nicht auf, aber ein Nachteil dieser Vorrichtung besteht ebenfalls darin, daß die versiegelungsfähigen Kartonböden aus einem Magazin übernommen werden müssen, dessen Kartonboden-Stapelhöhe begrenzt ist.

Danach muß nach einer relativ kurzen Zeitspanne das Magazin mit Kartonböden ständig nachgefüllt werden, wenn der kontinuierliche Siegelprozeß nicht unterbrochen werden soll.
Ein Einsatz der vorerwähnten Vorrichtung für eine Weitergabe von äußerst dünnen Verschlußteilen, wie Membranen läßt sich außerdem nicht ohne weiteres realisieren, da ein Vereinzeln von derart dünnen Werkstücken offensichtlich großen Vorrichtungs- bzw. Überwachungsaufwand erfordert, damit beispielsweise keine Doppelteile weitergegeben werden könnten.

Ausgehend von diesem Stand der Technik liegt der Erfindung die Aufgabe zugrunde, eine Vorrichtung zum Überführen von Membranen in ein kontinuierlich betreibbares Siegelkarussell zum Heißsiegeln von dosenförmigen Verpackungen mit einer vorgeschalteten drehbaren Übergabestation zu schaffen, die eine höhere Durchsatzgeschwindigkeit des Siegelkarussells zuläßt und bei der Vereinzelungsprobleme der dünnen Membranen/Einsetzteile weder bei Übernahme der Membranen auf die Übergabestation noch bei der Übergabe der Membranen zum Siegelkarussell mit hoher Sicherheit nicht auftreten.

Erfindungsgemäß wird diese Aufgabe mittels einer Vorrichtung gemäß dem Wortlaut nach Anspruch 1 gelöst.
Es wird vorgeschlagen,
daß die Übergabestation als ein getaktet antreibbarer Membranenstern ausgebildet und oberhalb des Membranenstern ein Schneidwerkzeug für eine Membranenband-Verarbeitung vorgesehen ist, wobei eine Übergabe von ausgeschnittenen Membranen aus dem Membranenband zum Membranenstern während einer Rastphase des Membranenstern und eine Weitergabe von auf dem Membranenstern positionierten Membranen zum Siegelkaussell während der Bewegungsphase des Membranensterns realisierbar ist.

Als bevorzugte Ausbildungsform soll der Membranenstern eine Anzahl von Vakuumstationen aufweisen, wobei die einzelnen Vakuumstationen in Höhe der Membranenübergabe/-übernahme zum jeweiligen Siegelkopf über eine Einlaufkurve zurücksetzbar ausgebildet sind.

Es wird demnach von einer Membranenband-Verarbeitung ausgegangen, wobei die aus dem Band ausgeschnittenen Membranen direkt auf die drehbare Übergabestation, nämlich den getaktet antreibbaren Membranenstern, übergeben werden. Hierdurch wird generell eine Speicherstation für Membranen/Einsetzteile fortgelassen. Damit können Probleme, die eine derartige Speicherstation bei sehr dünnen Teilen, wie eben Membranen, entstehen lassen - wie die ausgeschnittenen Teile zum Stapel zusammenführen bzw. aus der Speicherstation dann wieder sicher vereinzeln - nicht auftreten.

Für die Übergabe der Membranen auf den Membranenstern befindet sich der Membranenstern in seiner Rastphase, so daß eine genaue Positionierung der Membranen auf den Membranenstern erfolgt. Andererseits ist eine Membranenübergabe vom Membranenstern zum Siegelkarussell in seiner Bewegungsphase vorgesehen. Damit wird das Siegelkarussell kontinuierlich durchgehend betreibbar und eine höhere Durchsatzgeschwindigkeit bzw. Durchsatzanzahl von aufzubringenden Membranen auf Behältnisse ist realisierbar.
Um die auf dem Membranenstern plazierten Membranen der einzelnen Siegelstation übergeben zu können, überdeckt der Membranenstern den Übernahmebereich jeder vorbeibewegten Siegelstation des Siegelkarussells und wird zwecks Erreichens einer gemeinsamen Wegstrecke beider Stationen während der Übergabe/Übernahme von Membranen über eine Einlaufkurve am feststehenden Teil des Membranensterns zurückgesetzt.

Vorteilhafterweise soll die Membranenband-Zuführung zum Schneidwerkzeug seitlich oberhalb des Membranensterns unter einem Zuführwinkel von etwa 30 Grad erfolgen.
Dadurch entsteht die Möglichkeit, das Membranenband-Abwickelgerät seitlich am Membranenstern zu positionieren.

Das schafft andererseits auch noch die Voraussetzungen, daß während jeder zweiten Rastphase über ein Doppel-Schneidwerkzeug die Membranenband-Ausnutzung durch ein Ausschneiden von zwei Membranen gleichzeitig und die Positionierung auf den entsprechenden Stationen des Membranensterns erfolgen kann.

Hierzu sind in den Schneidstempeln des Doppel-Schneidwerkzeuges jeweils Abstoßer für die ausgeschnittenen Membranen integriert. Diese schieben die Schnittteile/Membranen zu den einzelnen Übergabestationen auf dem Membranenstern, den Vakuumstationen. Damit wird eine optimale Voraussetzung geschaffen, die Membranen sicher auch bei relativ hohen Hubzahlen des Schneidwerkzeuges und geringen Rastphasenzeiten des Membranensterns auf die Vakuumstationen zu bringen.

Auch ist innerhalb jedes Siegelkopfes am Siegelkarussell eine Vakuumstation in Form eines Abholers/Abstoßers integriert.

Die jeweils in den Übernahmebereich auf dem Membranenstern einlaufenden Membranen werden während des Gleichlaufes von Membranenstern und Siegelkarussell mit dem als Abholer/Abstoßer fungierenden Werkzeugteil aus dem Siegelkopf übernommen, indem das anliegende Vakuum am Membranenstern kurz abgeschaltet wird und mit dem Annähern am Abholer/Abstoßer, an dem ein entsprechendes Vakuum anliegt, übernommen und an den Siegelring gefahren. Hier wird die im Siegelring plazierte Membran nach der Übernahme der Kartondose aus dem Übergabestern zum Siegelkarussell im weiteren Verlauf im Siegelkarussell aufgesiegelt.

Schließlich kann der Membranenstern von einem Schrittgetriebe antreibbar ausgebildet sein.

Die Erfindung wird nachfolgend anhand eines Ausführungsbeispieles noch näher beschrieben.

Die Zeichnung zeigt in
- **Fig. 1 -**: eine Prinzipdarstellung in Draufsicht eines getaktet antreibbaren Membranensterns, Membranenband-Verarbeitung im Doppel-Schneidwerkzeug in Rastphase, beim Schneiden von Membranen mit Übergabe auf den Membranenstern, Siegelkarussell und Übergabe sowie Übernahmestern für Dosenkörper,
- **Fig. 2 -**: eine Prinzipdarstellung wie Fig. 1, jedoch bei Übergabe von einer auf dem Membranenstern plazierten Membran zum Siegelkopf des Siegelkarussells,
- **Fig. 3 -**: Draufsicht auf das Schnittbild - Membranenband,
- **Fig. 4 -**: Draufsicht einer Teilschnittdarstellung von Membranenstern rechts und Siegelkarussell links und
- **Fig. 5 -**: eine Schnittdarstellung B-B nach Fig. 4 mit einem Siegelkopf bei Membranenübernahme vom Membranenstern.

Die Vorrichtung zum Überführen von Membranen 13 (Fig. 3) in ein kontinuierlich betreibbares Siegelkarussell 15 zum Heißsiegeln von dosenförmigen Verpackungen wird in Prinzipdarstellungen in Draufsicht gemäß Fig. 1 und Fig. 2 aufgezeigt. In Fig. 1 ist die Vorrichtung, der Membranenstern 10, in einer der Rastphasen gezeigt und in Fig. 2 in der Bewegungsphase.
Prinzipiell ist über dem erfindungsgemäß getaktet umlaufenden Membranenstern 10 ein Doppel-Schneidwerkzeug 11 angeordnet.

Diesem Doppel-Schneidwerkzeug 11, als quer abgebildetes Rechteck ausgewiesen, ist ein Membranenband 12 zugeordnet, welches dem Doppel-Schneidwerkzeug 11 über ein nicht dargestelltes Membranenband-Abwickelgerät getaktet zugeführt werden kann. Der Membranenstern 10 weist Vakuumstationen 17 (siehe Fig. 4) von 1 bis 8 auf, wobei in den Prinzipdarstellungen nach Fig. 1 und Fig. 2 die einzelnen Vakuumstationen 1 bis 8 lediglich jeweils dessen Mittelpunktsverlauf auf dem Membranenstern 10 darstellen. Weiterhin ist mittig das Siegelkarussell 15 abgebildet. Hier sind die einzelnen Vakuumstationen 20 der Siegelköpfe 18 (siehe Fig. 5) mit den Nummern 1' bis 8' belegt, wobei auch hier der Mittelpunktsverlauf der Vakuumstationen 20, hier auf einer Kreislinie bewegbar, dargestellt ist. Rechts am Siegelkarussell 15 ist ein Übergabestern 22 für Kartondosen mit Übergabestationen 1" bis 5" und links am Siegelkarussell 15 ein Übernahmestern 23 mit den Übernahmestationen 1" bis 5" aufgezeigt.

Die Fig. 3 zeigt eine Draufsicht auf das Schnittbild-Membranenband. Aus der Fig. 3 wird ersichtlich, daß aus dem Membranenband 12 jeweils zwei Membranen 13, aus den mit bei x bezeichneten Positionen mit dem Doppel-Schneidwerkzeug 11 ausgeschnitten werden. Das Membranenband 12 wird infolge dieser Schnittbild-Aufteilung optimal ausgenutzt.
Gemäß Fig. 1 befindet sich in der Rastphase der Membranenstern 10 mit seinen Vakuumstationen 7 und 8 genau unter den mit x bezeichneten Membranen 13.

Fig. 4 zeigt in Draufsicht einen Ausschnitt einer Teilschnittdarstellung vom Membranenstern 10 und Siegelkarussell 15 auf den Membranen-Übergabebereich 24 gemäß Fig. 2, bei Membranenübergabe 13 von der Vakuumstation 17/3 des Membranensterns 10 zur Vakuumstation 20/3' des Siegelkopfes 18 (Fig. 5). Linksseitig ist ein Teilausschnitt des Siegelkarussells 15 mit den Vakuumstationen 20/2', 20/3' und 20/4' gezeigt.
Die Vakuumstation 20/2' befindet sich vor der Membranenübernahme, in der mittleren Vakuumstation 20/3' findet die Membranenübernahme statt und die Vakuumstation 20/4' hat bereits die Membran 13 (nicht sichtbar) übernommen.

Am Membranenstern 10 sind ausschnittsweise vier Vakuumsationen 17/2, 17/3, 17/4 und 17/5 im Membranenübergabezeitabschnitt gezeigt, wobei die Membranenübergabe in der Vakuumstation 17/3 erfolgt. Während demnach die Vakuumstation 17/2 noch mit einer zuzuführenden Membran 13 belegt ist, hat die Vakuumstation 17/4, die vorher dort positionierte Membran 13 an die Vakuumstation des Siegelkopfes 20/4' schon übergeben. Die Drehrichtungen vom Spiegelkarussell 15 bzw. Membranenstern 10 sind durch Pfeilsymbole - wie auch in den Fig. 1 und 2 - ausgewiesen.

In Fig. 5 ist in einer Schnittdarstellung B-B nach Fig. 4 die Situation bei Membranenübernahme vom Membranenstern 10 zum Siegelkopf 18 des Siegelkarussells 15 festgehalten.
Linksseitig ist wie in Fig. 4 das Siegelkarussell 15 und rechtsseitig der Membranenstern 10, jeweils ausschnittsweise, zu sehen. In Fig. 5 sind weiterhin die Vakuumstation 17/3 des Membranensterns 10 und die Vakuumstation 20/3' des Siegelkopfes 18 mit den Siegelring 21 abgebildet.
Zwischen den beiden Vakuumstationen von Membranenstern 10 und Siegelkopf 18 befindet sich eine Membran 13. Die Vakuumstation 20/3' ist aus dem Siegelring 21 nach unten in Abholstellung zur Vakuumstation 17/3 des Membranensterns 10 abgesenkt dargestellt und übernimmt eine Membran 13 vom Membranenstern 10, d. h. von der dortigen Vakuumstation 17/3. Speziell für eine Membranenübernahme wird eine Gleichlaufstrecke zwischen dem Membranenstern 10 und dem Siegelkarussell 15 erforderlich, indem die jeweilige Vakuumstation 17 des Membranensterns 10 an dieser Übergabestelle zum Siegelkarussell 15 durch eine Einlaufkurve 19 zum Membranenstern 10 zurückgenommen wird. Die unterschiedlichen Geschwindigkeiten zwischen Membranenstern 10 und Siegelkarussell 15 werden im Moment der Membranenübergabe/-übernahme vom Schrittgetriebe (nicht dargestellt) egalisiert.
Das am Membranenstern 10 an der Vakuumstation 17/3 anliegende Vakuum wird immer dann abgeschaltet, wenn die Vakuumstation des Siegelkopfes, hier 20/3', direkt diametral gegenüber seine Position eingenommen hat. Da der Membranenstern 10 getaktet bewegt wird, wird sich demzufolge jede Vakuumstation 17 des Membranensterns 10, die in den Übergabebereich des Siegelkarussells 15 gelangt, über eine Beschleunigungsstrecke 16 bis zum Gleichlauf mit dem Siegelkarussell 15, mit Membranenübernahme und über eine Verzögerungsstrecke 16 aus dem Membranen-Übergabe-Bereich bewegen (Fig. 1).
Gemäß Fig. 2 ist der Übergabe-Gleichlaufbereich als der Übergabebereich mit 24 bezeichnet.

Während also der Membranenstern 10 grundsätzlich getaktet betrieben wird, indem ein Schrittbetriebe (nicht dargestellt) in den Übergabebereichen zum Siegelkarussell 15 den beschriebenen Bewegungsverlauf vollzieht, werden in jeder zweiten Stillstandsposition über das Doppel-Schneidwerkzeug 11 jeweils zwei Membranen 13 aus dem Membranenband 12 ausgeschnitten und auf den Membranenstern 10 positioniert.

Damit ist eine Vorrichtung geschaffen, die ein kontinuierlich betriebenes Siegelkarussell 15 zum Heißsiegeln von dosenförmigen Verpackungen mit einer drehbaren Übergabestation bedient, die eine gegenüber dem Stand der Technik wesentlich höhere Durchsatzgeschwindigkeit von versiegelungsfähigen Verpackungen im Siegelkarussell zuläßt und grundsätzlich keine Vereinzelungsprobleme von dünnen Membranen/Einsetzteilen entstehen läßt, da eine Speicherstation in Form von übereinander gespeicherten Membranen sich erübrigt.

Sowohl eine Übernahme der ausgeschnittenen Membranen aus dem Membranenband zum Membranenstern als auch eine Übergabe von Membranen vom Membranenstern zum Siegelwerkzeug des Siegelkarussells kann mit hoher Sicherheit vollzogen werden.

## Patentansprüche

1. Vorrichtung zum Überführen von Membranen in ein kontinuierlich betreibbares Siegelkarussell zum Heißsiegeln von dosenförmigen Verpackungen, wobei dem Siegelkarussell eine drehbare Übergabestation vorgeschaltet ist,
**dadurch gekennzeichnet,**
**daß** die Übergabestation als ein getaktet antreibbarer Membranenstern (10) ausgebildet und oberhalb des Membranensterns (10) ein Schneidwerkzeug (11) für eine Membranenband-Verarbeitung (12) vorgesehen ist, wobei eine Übergabe von ausgeschnittenen Membranen (13) aus dem Membranenband zum Membranenstern (10) während der Rastphasen (14) des Membranensterns (10) und eine Weitergabe von auf dem Membranenstern (10) positionierten Membranen (13) zum Siegelkarussell (15) während der Bewegungsphasen des Membranensterns (10) realisierbar ist.

2. Vorrichtung nach Anspruch 1,
**dadurch gekennzeichnet,**
**daß** auf dem Membranenstern (10) eine Anzahl von Vakuumstationen (17) ausgebildet sind.

3. Vorrichtung nach Anspruch 2,
**dadurch gekennzeichnet,**
**daß** die einzelnen Vakuumstationen (17) am Membranenstern (10) in Höhe der Membranenübergabe/-übernahme zum jeweiligen Siegelkopf (18) des Siegelkarussells (15) über eine Einlaufkurve (19) zurücksetzbar ausgebildet sind.

4. Vorrichtung nach den Ansprüchen 1 bis 3,
**dadurch gekennzeichnet,**
**daß** die Membranenband-Zuführung (12) zum Schneidwerkzeug (11) seitlich oberhalb des Membranensterns (10) vorgesehen ist.

5. Vorrichtung nach den Ansprüchen 1 bis 4,
**dadurch gekennzeichnet,**
**daß** die Membranenband-Zuführung (12) zum Schneidwerkzeug (11) unter einen Zuführwinkel von etwa 30 Grad vorgesehen ist.

6. Vorrichtung nach den Ansprüchen 1 bis 5,
**dadurch gekennzeichnet,**
**daß** während jeder Rastphase (14) des Membranensterns (10) jeweils zwei Membranen (13) aus dem Membranenband (12) von einem Doppel-Schneidwerkzeug (11) zum Membranenstern (10) überführbar sind.

7. Vorrichtung nach Anspruch 6,
**dadurch gekennzeichnet,**
**daß** in den Schneidstempeln des Doppel-Schneidwerkzeuges (11) jeweils Abstoßer für die ausgeschnittenen Membranen (13) integriert sind.

8. Vorrichtung nach Anspruch 1,
**dadurch gekennzeichnet,**
**daß** innerhalb jedes Siegelkopfes (18) am Siegelkarussell (15) eine Vakuumstation (20) in Form eines Abholers/Abstoßers integriert ist.

9. Vorrichtung nach Anspruch 1,
**dadurch gekennzeichnet,**
**daß** der Membranenstern (10) von einem Schrittgetriebe antreibbar ausgebildet ist.

## Claims

1. Apparatus for transferring membranes to a continuously operable sealing carousel for the heat sealing of can-like packaging materials, a rotatable transfer station being arranged upstream of the sealing carousel, **characterized in that** the transfer station is designed as a cyclically driveable membrane star (10), and a cutting tool (11) for membrane-strip processing (12) is provided above the membrane star (10), it being possible for transfer of cut-out membranes (13) from the membrane strip to the membrane star (10) to be effected during the resting phases (14) of the membrane star (10) and for advancement of membranes (13) positioned on the membrane star (10) to the sealing carousel (15) to be effected during the movement phases of the membrane star (10).

2. Apparatus according to Claim 1, **characterized in that** a number of vacuum stations (17) are formed on the membrane star (10).

3. Apparatus according to Claim 2, **characterized in that** the individual vacuum stations (17) on the membrane star (10) are designed such that, where the membranes are transferred to/received by the respective sealing head (18) of the sealing carousel (15), the stations can be returned via an entry curve (19).

4. Apparatus according to Claims 1 to 3, **characterized in that** the membrane-strip feed (12) to the cutting tool (11) is provided laterally above the membrane star (10).

5. Apparatus according to Claims 1 to 4, **characterized in that** the membrane-strip feed (12) to the cutting tool (11) is provided at a feed angle of approximately 30 degrees.

6. Apparatus according to Claims 1 to 5, **characterized in that**, during each resting phase (14) of the membrane star (10), in each case two membranes (13) can be transferred from the membrane strip (12), by way of a double cutting tool (11), to the membrane star (10).

7. Apparatus according to Claim 6, **characterized in that** ejectors for the cut-out membranes (13) are integrated in each case in the cutting punches of the double cutting tool (11).

8. Apparatus according to Claim 1, **characterized in that** a vacuum station (20) in the form of a collector/ejector is integrated within each sealing head (18) on the sealing carousel (15).

9. Apparatus according to Claim 1, **characterized in that** the membrane star (10) is designed such that it can be driven by a step-by-step motion linkage.

## Revendications

1. Dispositif pour le transport de membranes dans un carrousel de scellage fonctionnant en continu pour le thermoscellage d'emballages en forme de boîtes, dans lequel un poste de transfert rotatif est placé avant le carrousel de scellage,
**caractérisé en ce que**
le poste de transfert est réalisé sous la forme d'une étoile de membranes (10) pouvant être entraînée de manière cadencée et un outil de coupe (11) est prévu au-dessus de l'étoile de membranes (10) pour le traitement en bandes des membranes (12), un transfert de membranes découpées (13) hors de la bande de membranes vers l'étoile de membranes (10) pouvant s'effectuer pendant la phase d'arrêt (14) de l'étoile de membranes (10) et une restitution des membranes (13) positionnées sur l'étoile de membranes (10) au carroussel de scellage (15) pouvant s'effectuer pendant les phases de mouvement de l'étoile de membranes (10).

2. Dispositif selon la revendication 1,
**caractérisé en ce**
**qu'**une pluralité de postes sous vide (17) est réalisée sur l'étoile de membranes (10).

3. Dispositif selon la revendication 2,
**caractérisé en ce que**
les postes sous vide individuels (17) sont réalisés sur l'étoile de membranes (10) à la hauteur du transfert/de la reprise des membranes vers la tête de scellage respective (18) du carroussel de scellage (15) de manière à pouvoir être ramenés en arrière par le biais d'une came de guidage (19).

4. Dispositif selon les revendications 1 à 3,
**caractérisé en ce que**
l'alimentation en bandes de membranes (12) à l'outil de coupe (11) est prévue latéralement au-dessus de l'étoile de membranes (10).

5. Dispositif selon les revendications 1 à 4,
**caractérisé en ce que**
l'alimentation en bandes de membranes (12) à l'outil de coupe (11) est prévue suivant un angle d'alimentation d'environ 30 degrés.

6. Dispositif selon les revendications 1 à 5,
**caractérisé en ce que**
pendant chaque phase d'arrêt (14) de l'étoile de membranes (10), à chaque fois deux membranes (13) peuvent être transférées de la bande de membranes (12) depuis un outil de coupe double (11) jusqu'à l'étoile de membranes (10).

7. Dispositif selon la revendication 6,
**caractérisé en ce que**
des éléments de refoulement pour les membranes découpées (13) sont intégrés dans les poinçons de coupe de l'outil de coupe double (11).

8. Dispositif selon la revendication 1,
**caractérisé en ce**
**qu'**un poste sous vide (20) sous la forme d'un élément de récupération/refoulement est intégré à l'intérieur de chaque tête de scellage (18) sur le carrousel de scellage (15).

9. Dispositif selon la revendication 1,
**caractérisé en ce que**
l'étoile de membranes (10) est réalisée de manière à pouvoir être entraînée par un mécanisme pas-à-pas.
